# EUROPÄISCHE PATENTSCHRIFT

(11) **EP 0 611 863 B1**
(45) Veröffentlichungstag und Bekanntmachung des Hinweises auf die Patenterteilung: **22.10.1997**
(21) Anmeldenummer: 94101889.7
(22) Anmeldetag: 08.02.1994
(51) Int. Cl.: E05B 63/24

(54) **Schrank mit einer Zwangsverriegelung**
Case with positive locking
Coffre à verrouillage automatique

(30) Priorität: 18.02.1993 DE 9305480 U
(43) Veröffentlichungstag der Anmeldung: 24.08.1994
(73) Patentinhaber: SORTIMO INTERNATIONAL AUSRÜSTUNGSSYSTEME FÜR SERVICEFAHRZEUGE GmbH, D-86441 Zusmarshausen (DE)
(72) Erfinder: Bührle, Hans, D-86179 Haunstetten (DE)
(74) Vertreter: Zipse + Habersack

(56) Entgegenhaltungen:
- DE-C- 54 546
- FR-A- 2 209 389
- FR-A- 2 609 097
- GB-A- 1 303 819
- US-A- 3 149 864
- US-A- 5 088 636

## Beschreibung

Die Erfindung betrifft einen Schrank mit einer Zwangsverriegelung, wie er als Universal- oder Werkzeugschrank zum Einbau in Kraftfahrzeugen bestimmt ist.

Bei derartigen Schränken wird aus Sicherheitsgründen eine Zwangsverriegelung zur Sicherung der Türe bzw. der Türen verwendet, um ein Aufspringen der Türen während der Fahrt zu vermeiden. Da in derartigen Schränken oft schwere Werkzeuge gelagert sind, kann das Öffnen und Entleeren eines Schranks in einer Kurve neben der Beschädigung des Werkzeuges auch eine erhebliche Gewichtsverlagerung mit sich bringen, die die Fahrstabilität des Fahrzeugs beeinträchtigen könnte. Daher wird bei diesen Schränken eine Zwangsverriegelung derart eingesetzt, daß die Türen durch eine federnd vorgespannte Schließeinrichtung automatisch geschlossen werden, wenn die Türen ihre Schließposition erreichen. Derartige Konstruktionen waren jedoch bis jetzt immer relativ aufwendig und haben damit zu einer Verteuerung der Produktion derartiger Schränke beigetragen.

Aus DE-C-54 546 ist eine Zwangsverriegelung in Verbindung mit einem Möbelschrank bekannt, bei der in der Schließstellung der Türe ein Schnappriegel am Schrankrahmen eine Öffnung in einer Querstrebe der Türe durchsetzt. Mit einem Öffnungsmechanismus an der Türe ist ein Gestänge betätigbar, das den Schnappriegel aus der Öffnung zurückdrängt, um den Eingriff des Schnappriegels in die Öffnung zu lösen. Die bekannte Konstruktion eignet sich für feste, präzise in den Schrankrahmen eingepaßte Möbeltüren.

Es ist daher **Aufgabe** der Erfindung, einen Schrank mit einer Zwangsverriegelung zu schaffen, der eine sichere Verriegelungsfunktion für den Einbau in Kraftfahrzeugen gewährleistet, und der kostengünstig herzustellen ist.

Die Aufgabe wird erfindungsgemäß durch einen Schrank mit den Merkmalen des Anspruchs 1 gelöst. Vorteilhafte Weiterbildungen der Erfindung sind Gegenstand der Unteransprüche.

Der Schrank weist in bekannter Weise mindestens eine schwenkbare Türe auf, die parallel zu und im Bereich einer ersten Türkante an einem Schrankrahmen gelagert ist. An der hierzu parallelen zweiten Türkante befindet sich ein Offnungsmechanismus, durch den die Tür aus ihrer Schließposition geöffnet werden kann. Oberhalb und unterhalb der zweiten Türkante sind an dem

Schrankrahmen Schnappriegel angeordnet, die in Richtung auf die in Schließstellung befindliche Tür vorgespannt sind. In der Türe selbst, vorzugsweise in ihrer oberen und unteren Querstrebe ist jeweils eine Öffnung angeordnet, deren Achse sich in der Ebene der Tür erstreckt, beispielsweise in senkrechter Richtung. In diese Öffnungen greifen die federnd vorgespannten Schnappriegel ein, wenn die Türe ihre Schließposition erreicht hat. Zum Öffnen der Türe verfügt der Öffnungsmechanismus über ein Gestänge, das gegen den die Öffnung durchsetzenden Schnappriegel betätigt wird, so daß dieser aus seinem Eingriff mit der Öffnung gelöst wird. Das Gestänge kann z.B. direkt den die Öffnung durchsetzenden Teil des Schnappriegels mit einer Druckkraft beaufschlagen, die gegen die Vorspannfeder des Schnappriegels wirkt, so daß dieser wieder aus der Öffnung der Türe herausgedrückt wird. Die Tür wird hierdurch zum Öffnen freigegeben.

Der Öffnungsmechanismus ist im Schloßbereich der Türe als Drehscheibe ausgebildet, die mit einer Klinke drehfest verbunden ist. An dieser Drehscheibe sind azentrisch zwei Stangen drehbar angelenkt, die nach oben bzw. nach unten in Richtung auf die Öffnungen in den Querstreben der Türe gerichtet sind. Die Anlenkpunkte der Stangen an der Drehscheibe befinden sich in Schließstellung vorzugsweise 90 Grad zur zweiten Türkante. Bei einem Verdrehen der Drehscheibe werden die Stangen in Richtung auf die Öffnungen bewegt und stoßen damit die Schnappriegel aus den Öffnungen in den Querstreben der Türe heraus. Die Türe kann somit geöffnet werden.

Falls ein Türschloß vorgesehen ist, kann dies vorzugsweise im Bereich der Drehscheibe angeordnet sein. Das Türschloß kann z.B. einen Riegel oder einen Bolzen enthalten, der mit einer Anschlagfläche der Drehscheibe derart zusammenwirkt, daß eine Drehung der Drehscheibe und damit ein Öffnen der Türe verhindert wird. Das Türschloß kann z.B. einen längsverschiebbaren Schließzylinder aufweisen, der eine azentrische Öffnung der Drehscheibe durchsetzt, so daß diese in ihrer nicht betätigten Schließstellung fixiert wird.

Der Schrank wird insbesondere aus lackierten oder passivierten Metallen, Edelmetallen oder Leichtmetallen hergestellt.

Die Erfindung wird nachfolgend beispielsweise anhand der schematischen Zeichnung beschrieben. In dieser zeigen
- Fig. 1: eine Ansicht von innen auf einen Schrank mit zwei Schranktüren und
- Fig. 2: einen seitlichen Schnitt eines Details II aus Fig. 1.

Der Schrank 10 besteht aus einem Schrankrahmen 12, an dessen senkrechten Streben zwei Türen 14,16 schwenkbar angelenkt sind. Die erste Türe 14 ist im Bereich ihrer ersten senkrechten Türkante 18 an dem Schrankrahmen angelenkt. Im Bereich der zweiten senkrechten Türkante 20 befindet sich ein Öffnungsmechanismus 22 zum Entriegeln der Tür aus ihrer Schließstellung. Oberhalb und unterhalb der zweiten Türkante 20 ist sowohl an der unteren als auch an der oberen horizontalen Querstrebe des Schrankrahmens 12 jeweils ein Riegelmechanismus 24 angeordnet, der in Figur 2 detaillierter im seitlichen Schnitt dargestellt ist.

Der Riegelmechanimus 24 enthält einen Schnappriegel 26, der durch eine Feder 28 in Richtung auf die Ober- bzw. Unterkante der Türe 14 vorgespannt ist.

Der Öffnungsmechanismus 22 enthält eine Drehscheibe 30, an der azentrisch und im gleichen Abstand von der Drehachse zwei Stangen 32,34 angelenkt sind. Die Drehscheibe 30 ist mit einer Klinke verbunden, bei deren Betätigung die Stangen 32,34 in Richtung auf Öffnungen 42 bewegt werden, die in den Querstreben 38,40 der Türe 14 ausgebildet sind und die von den Schnappriegeln 26 in Schließstellung der Türe 14 durchsetzt sind. Hierdurch werden, wie in Figur 2 zu sehen ist, die Schnappriegel 26 aus den Öffnungen 42 hinausgedrückt und die Türe 14 kann geöffnet werden.

Entsprechend der Darstellung in Figur 2 ist die Oberkante des Schnappriegels 26 mit einer geneigten Rampe 44 versehen, an der die Querstrebe 38 der Türe 14 beim Zuschlagen entlang gleitet und dabei den Schnappriegel 26 nach unten drückt. Nachdem die Öffnung 42 über den Schnappriegel 26 zu liegen kommt, schnappt dieser wieder hoch und verriegelt die Türe 14 selbsttätig. Gegenüberliegend der Rampe 44 ist die Oberkante des Schnappriegels 26 mit einer kürzeren Rampe 46 versehen, so daß die Türe geöffnet werden kann, sobald der Schnappriegel 26 so weit zurückgedrängt ist, daß die Querstrebe 38 der Tür den Schnappriegel 26 ganz zurückschieben kann. Bei dem dargestellten Ausführungsbeispiel sind die Riegelmechanismen 24 sowohl unterhalb als auch oberhalb der zweiten Türkante 20 angeordnet.

Die Tür kann durch ein Türschloß 36 verriegelt werden. Die Verriegelung ist mechanisch am leichtesten dadurch realisierbar, daß durch einen Sperriegel, Sperrbolzen oder Sperrzylinder die Drehbarkeit der Drehscheibe 30 unterbunden wird.

Der erfindungsgemäße Verriegelungsmechanismus läßt sich nicht nur bei Türen, die um eine vertikale Achse klappbar sind, sondern auch bei Türen oder Klappen anwenden, die um eine horizontale Achse klappbar sind. Der Verriegelungsmechanismus ist unkompliziert, weitgehend wartungsfrei und kostengünstig herstellbar.
Der Schnappriegel 26 muß nicht exakt in Richtung auf die zugewandte Türkante ausgerichtet sein. Ebenfalls muß die Achse der Öffnung sich nicht genau in Richtung der Türebene erstrecken. Winkelabweichungen bis zu 45° von diesen Richtungen sind für eine zufriedenstellende Funktionsfähigkeit akzeptierbar. Wenn der Schnappriegel 26 leicht konifiziert ist zentriert er sich selbsttätig in der Öffnung 42 und erleichtert damit das Einschnappen des Riegels 26 in die Öffnung 42. Weiterhin wird ein Klappern der Türe vermieden wenn der konifizierte Bereich des Riegels 26 an einander abgewandten Seiten der Öffnung 42 federnd anliegt.

## Patentansprüche

1. Universal- oder Werkzeugschrank für die Montage in einem Kraftfahrzeug, mit einer Zwangsverriegelung für mindestens eine Türe (14,16), die schwenkbar im Bereich einer ersten Türkante (18) an dem Schrankrahmen (12) angelenkt ist,
- mit einem Riegelmechanismus (24) im Bereich einer zweiten gegenüberliegenden Türkante (20), welcher Riegelmechanismus mindestens eine im Bereich der zweiten Türkante (20) angeordnete Öffnung (42) aufweist, deren Achse im wesentlichen parallel zur Türebene liegt und die von mindestens einem am Schrankrahmen (12) befestigten und in Richtung auf die Türe (14,16) vorgespannten Schnappriegel (26) in Schließstellung der Türe (14,16) durchsetzbar ist, wobei der Schnappriegel (26) an seinem freien Ende zumindest eine geneigte Rampe (44) aufweist, durch die er beim Schließen der Türe (14) ausgelenkt wird, und
- mit einem Öffnungsmechanismus (22) und einem durch den Öffnungsmechanismus (22) betätigbaren Gestänge (32,34), das gegen den die Öffnung (42) durchsetzenden Schnappriegel (26) betätigbar ist, um den Eingriff des Schnappriegels (26) in die Öffnung (42) zu lösen,
dadurch **gekennzeichnet**, daß
- zwei Riegelmechanismen im Bereich beider Enden der zweiten Türkante (20) am Schrankrahmen (12) angeordnet sind, deren Schnappriegel (26) entsprechende Öffnungen (42) in Querstreben (38,40) der Türe (14) durchsetzen, und
- der Öffnungsmechanismus (22) eine drehbare Scheibe (30) enthält, an der zwei Stangen (32,34) im gleichen Abstand von der Drehachse angelenkt sind, wobei die Drehscheibe (30) federnd in eine Schließstellung vorgespannt ist, in der die Stangen (32,34) nicht an den Schnappriegeln (26) der Riegelmechanismen (24) anliegen, und
- der Schnappriegel (26) mit einer kürzeren Rampe (46) versehen ist, so daß die Türe geöffnet werden kann, sobald der Schnappriegel (26) soweit zurückgedrängt ist, daß die Querstrebe (38,40) der Türe den Schnappriegel (26) ganz zurückschieben kann.

2. Schrank nach Anspruch 2,
dadurch **gekennzeichnet**,
daß eine Türschloßverriegelung (36) vorgesehen ist, durch die die Drehscheibe in ihrer Schließstellung gehalten wird.

3. Schrank nach Anspruch 2,
dadurch **gekennzeichnet**,
daß die Türschloßverriegelung einen längs verschiebbaren Zylinderbolzen enthält, der in Schließstellung eine Aussparung oder Öffnung in der Drehscheibe durchsetzt.

4. Schrank nach einem der vorhergehenden Ansprüche,
dadurch **gekennzeichnet**,
daß der Schnappriegel (26) an seinem freien Ende konifiziert ist.

## Claims

1. A universal or tool cupboard for mounting in a motor vehicle, with positive interlocking for at least one door (14, 16) which is articulated pivotably on the cupboard frame (12) in the region of a first door edge (18),
- with a bolt mechanism (24) in the region of a second, opposite door edge (20), the said bolt mechanism having at least one orifice (42) which is arranged in the region of the second door edge (20) and the axis of which is essentially parallel to the door plane and through which at least one snap bolt (26), fastened to the cupboard frame (12) and prestressed in the direction of the door (14, 16), can pass when the door (14, 16) is in the closed position, the snap bolt (26) having, at its free end, at least one inclined ramp (44), by means of which it is deflected when the door (14) is being closed, and
- with an opening mechanism (22) and with a linkage (32, 34) which can be actuated by the opening mechanism (22) and which can be actuated against the snap bolt (26) passing through the orifice (42), in order to release the engagement of the snap bolt (26) into the orifice (42),
characterized in that
- there are arranged on the cupboard frame (12), in the region of the two ends of the second door edge (20), two bolt mechanisms, the snap bolts (26) of which pass through corresponding orifices (42) in transverse struts (38, 40) of the door (14), and
- the opening mechanism (22) contains a rotatable disc (30), on which two rods (32, 34) are articulated at an equal distance from the axis of rotation, the rotary disc (30) being prestressed resiliently into a closing position, in which the rods (32, 34) do not bear on the snap bolts (26) of the bolt mechanisms (24), and
- the snap bolt (26) is provided with a shorter ramp (46), so that the door can be opened as soon as the snap bolt (26) is forced back until the transverse strut (38, 40) of the door can push the snap bolt (26) back completely.

2. Cupboard according to claim 2, characterized in that a door-lock interlock (36), by means of which the rotary disc is held in its closing position, is provided.

3. Cupboard according to claim 2, characterised in that the door-lock interlock contains a longitudinally displaceable cylindrical pin which, in the closed position, passes through a recess or orifice in the rotary disc.

4. Cupboard according to any one of the preceding claims, characterized in that the snap bolt (26) is shaped conically at its free end.

## Revendications

1. Armoire universelle ou à outillage destinée à être montée dans un véhicule automobile, comportant un verrouillage automatique pour au moins une porte (14, 16) qui est articulée sur le cadre (12) de l'armoire de façon à pouvoir pivoter au niveau d'un premier chant (18) de la porte, avec
- un mécanisme de verrouillage (24) disposé au niveau d'un deuxième chant (20) de la porte situé à l'opposé, lequel mécanisme de verrouillage comporte au moins un orifice (42) pratiqué au niveau du deuxième chant (20) de la porte, dont l'axe est pour l'essentiel situé parallèlement au plan de la porte, et qui en position de fermeture de la porte (14, 16), peut être traversé par au moins un verrou à déclic (26) fixé sur le cadre (12) de l'armoire et précontraint en direction de la porte (14, 16), le verrou à déclic (26) comportant sur son extrémité libre au moins une rampe inclinée (44) par laquelle il est dévié lors de la fermeture de la porte (14), et
- un mécanisme d'ouverture (22), ainsi qu'une tringlerie (32, 34) pouvant être actionnée par le mécanisme d'ouverture (22), qui peut être actionnée en s'opposant au verrou à déclic (26) qui traverse l'orifice (42) afin de désengager le verrou à déclic (26) de l'orifice (42),
caractérisée en ce que
- deux mécanismes de verrouillage sont disposés sur le cadre (12) de l'armoire au niveau des deux extrémités du deuxième chant (20) de la porte, dont les verrous à déclic (26) traversent des orifices (42) correspondants pratiqués dans des entretoises transversales (38, 40) de la porte (14), et
- le mécanisme d'ouverture (22) comporte un disque rotatif (30), sur lequel deux tringles (32, 34) sont articulées à un écartement identique de l'axe de rotation, le disque rotatif (30) étant élastiquement précontraint dans une position de fermeture dans laquelle les tringles (32, 34) ne prennent pas appui sur les verrous à déclic (26) du mécanisme de verrouillage (24), et
- le verrou à déclic (26) est muni d'une rampe (46) plus courte, de sorte que la porte peut être ouverte dès que le verrou à déclic (26) est suffisamment repoussé pour que l'entretoise transversale (38, 40) de la porte puisse repousser complètement le verrou à déclic (26).

2. Armoire selon la revendication 1,
caractérisée en ce que,
on prévoit une serrure (36) de verrouillage de porte par laquelle le disque rotatif est maintenu dans sa position de fermeture.

3. Armoire selon la revendication 2,
caractérisée en ce que,
la serrure de verrouillage de la porte comporte un axe de cylindre qui est mobile dans le sens longitudinal, lequel traverse un évidement ou un orifice du disque rotatif en position de fermeture.

4. Armoire selon l'une quelconque des revendications précédentes,
caractérisée en ce que
le verrou à déclic (26) est conique au niveau de son extrémité libre.
